# EUROPÄISCHE PATENTANMELDUNG

(11) **EP 3 056 632 A1**
(43) Veröffentlichungstag der Anmeldung: **17.08.2016**
(21) Anmeldenummer: 16000308.3
(22) Anmeldetag: 06.02.2016
(51) Int. Cl.: E04D 13/04, E04D 13/15, E04F 19/06, E04F 11/18

(54) **RANDEINFASSUNG FÜR BALKON- UND TERRASSENBÖDEN**

(30) Priorität: 14.02.2015 DE 102015001891
(71) Anmelder: Abel, Klaus Peter, 36419 Geisa (DE)
(72) Erfinder: Abel, Klaus Peter, 36419 Geisa (DE)

(57) **Zusammenfassung**

Die Erfindung betrifft eine Randeinfassung für Balkon- und Terrassenböden und ähnliche Bodenplatten, welche sowohl bei Neubauten wie auch bei Sanierungsarbeiten eingesetzt werden kann.

Aufgabe der Erfindung ist es eine Randeinfassung für bereits am Bauwerk vorhandene Bodenplatten, von Balkon- und Terrassenböden und ähnlichem, zu entwickeln, welche sowohl bei Neubauten wie auch bei Sanierungsarbeiten eingesetzt werden können und die bei unterschiedlichsten baustatischen Gegebenheiten stets mit minimierten Fertigungs- und Montageaufwand eine sichere Geländerbefestigung und eine zuverlässige Balkonentwässerung gewährleistet, und die, in einer der erfindungsgemäß möglichen Ausführungsformen, wenn gewünscht, selbst eine kältebrückenfreie Montage der erfindungsgemäßen Randeinfassung an jeder Bodenplatte ermöglicht.

Die erfindungsgemäße Randeinfassung (1) für Balkon- und Terrassenböden zur Befestigung an einer am Bauwerk vorhandenen Bodenplatte (4) eines Balkon- und Terrassenbodens zeichnet sich dadurch aus, dass für die Randeinfassung ein Rahmenprofil (5) mit integrierter Geländerbefestigung (2) und integrierter Balkonentwässerung (3) eingesetzt wird, welches entlang eines am erfindungsgemäßen Rahmenprofils (5) angeordneten Hakensteges (7), an am Seitenrand der Bodenplatte (4) oder auf der Bodenplatte (4) voneinander beabstandet angeordneter Befestigungshakenelemente (18), an der Bodenplatte (4) lagesicher positioniert, und zudem mittels Stützelementen (35) fest mit der Bodenplatte (4) verbunden wird.

## Beschreibung

Die Erfindung betrifft eine Randeinfassung für Balkon- und Terrassenböden mit Geländerbefestigung und Balkonentwässerung für den Einsatz bei Neubauten und Sanierungsarbeiten zur Befestigung an einer am Bauwerk vorhandenen Bodenplatte eines Balkon- und Terrassenbodens.

Im Stand der Technik sind Balkonbodenplatten oder Terrassenböden vorbeschrieben, bei denen die Bodenplatte selbst zunächst aus Ortbeton hergestellt wird, und die danach dann mit Regenrinnen und/oder Balkongeländern ausgestattet werden.
Aus der DE 195 35 187 A1 ist eine Lösung zur Anordnung einer Regenrinne an einer Balkonbodenplatte oder einer Terrasse bekannt. Bei dieser Lösung wird ein stirnseitig am Balkon angeordnetes, als Abschlussprofil für Balkone oder Terrassen einsetzbares Trägerprofil angeordnet, um an diesem ein gegenüber dem Trägerprofil relativ verschiebbar angeordnetes Rinnenprofil anzuordnen. Das Rinnenprofil kann dabei entsprechend der jeweils gewünschten Neigung in unterschiedlicher Höhe gegenüber dem Trägerprofil befestigt werden, so dass auch vor längeren Balkonfronten oder Terrassen die Regenrinnen das notwendigen Gefälle aufweisen, wobei das Trägerprofil stirnseitig stets parallel zum Balkon- bzw. Terrassenboden befestigt wird.

Die in der DE 195 35 187 A1 vorbeschriebene Regenrinnenbefestigung ist sehr montageaufwendig und ermöglicht eine Entwässerung der Balkon- oder Terrassenflächen. Durch eine geeignete Wahl des jeweils eingesetzten Zubehörs können wahlweise der Fußboden entwässert, oder der Balkonrand "verblendet", d.h. nur abgedeckt werden. Diese Lösung kann jedoch keinesfalls eine gleichzeitige, stabile und sichere Geländerbefestigung am Baukörper gewährleisten.

Aus der DE 196 12 505 A1 ist ein weiteres Entwässerungssystem für mit Fliesen oder sonstigen Belagssystemen beschichtete Balkone bekannt. Dieses Entwässerungssystem besitzt einen unter einem Belag, wie einem Fliesenbelag, verlegbaren Schenkel einer Fliesenanschlussleiste deren anderer Schenkel in eine Entwässerungsrinne mündet, die mit einer Wandanschlussleiste an einer Wand eines zu entwässernden Balkons befestigt ist. In der Entwässerungsrinne kann bei dieser Lösung ein einlegbares gelochtes Abdeckprofil mit im wesentlichen U-förmigem Querschnitt angeordnet sein, welches grobe Verunreinigungen der Rinne vermeiden soll. Auch diese Lösung ermöglicht eine Entwässerung der Balkon- oder Terrassenflächen, verfügt jedoch über eine Vielzahl von Bauteilen, ist daher montageaufwendig und ermöglicht ebenfalls keine stabile Geländerbefestigung am Baukörper. Daneben ist aus der DE 198 22 353 A1 ein gattungsgemäßes Befestigungssystem für Regenrinnen bekannt. Auch bei dieser Lösung wird die Regenrinne an einem separaten unterhalb des Bodenbelages und an der Balkonplatte stirnseitig angeordneten Regenrinnenhalters unterhalb eines stirnseitig an der Balkonplatte anzuordnenden Tropfblech eingehangen. Bei dieser Lösung können durch eine geeignete Wahl des jeweils eingesetzten Regenrinnenzubehörs wahlweise der Fußboden und/oder die Geländerfüllung entwässert werden.

Auch bei dieser Lösung, die ebenfalls wiederum einen hohen Montageaufwand aufweist, ist keinesfalls eine stabile Geländerbefestigung möglich.

Aus der EP 0 731 236 B1 ist nun eine Befestigungsvorrichtung für tragende Geländerpfosten bekannt, bei der am Untergurt der Balkonplatte Profilstangen angeordnet werden, an denen stirnseitig abgerundete Halterelemente angeordnet sind, die auch an der Balkonplattenstirnseite anliegen, und gegen die jeweils eine Befestigungsvorrichtung für einen tragenden Geländerpfosten schwenkbar verspannt werden kann.

Diese Lösung ermöglicht eine stabile Geländerbefestigung, beeinträchtigt jedoch optisch stark die Unteransicht der Balkone, und kann auf Grund der statischen vorgegebenen Bedingungen (wie Armierungen oder Träger) keinesfalls eine gleichmäßige Beabstandung der Balkonpfosten über die Balkongeländerlängen (für den Einsatz von standardisierten Glasgeländerfüllungen) gewährleisten. Zudem ist eine Entwässerung der Balkonoberfläche nur in Verbindung mit einer zusätzlich, wie oben beschrieben, stirnseitig am Balkon aufwändig anzuordnenden Entwässerungsrinne zu gewährleisten.

Daher werden bei dieser Lösung nach der Fertigstellung der Balkonbodenplatte bzw. der Terrassenbodenplatte die Regenrinnen angebracht und nachfolgend die Balkongeländer befestigt und aufwendig ausgerichtet.

Diese auch bei allen zuvor genannte Lösungen auszuführenden Arbeiten sind sehr montageintensiv, zumal in die bereits fertiggestellten Bodenplatten jegliche Befestigungselemente nur so eingebracht werden dürfen, dass die Bodenplatten durch das Einbringen von Befestigungselementen statisch nicht geschwächt (Ursache für die oben beschriebene nicht zu gewährleistende, gleichmäßige Beabstandung der Balkonpfosten über die Balkongeländerlänge/n), und/oder derartig beschädigt werden, dass die Bodenplatten aufgrund dieser Beschädigungen dann späterhin, unter Witterungseinfluss, einem "verstärken Verschleiß" unterworfen sind.

Um diese zeitaufwendige und kostenintensive Fertigstellung von Balkon- und Terrassenböden ob im Rahmen eines Neubaues oder im Rahmen einer Sanierung zu minimieren, wurde in der DE 299 22 364 U1 eine einteilige Randeinfassung für Böden von Bauwerken, wie Balkonen und Terrassen, aus miteinander verschweißen Stahlelementen vorgeschlagen, die eine rechteckige Rinne mit einer (Balkon-) Randabdeckung sowie mittels Verstärkungsstegen an dieser Randabdeckung mit Rinne angeschweißte Geländerpfosten aufweist, wobei diese Geländerpfosten über, an den Verstärkungsstegen im Bereich der Balkonseitenwand angeschweißte, mit Befestigungsbohrungen versehene Kopfplatten mittels Befestigungsschrauben, stirnseitig mit der Balkonseitenwand, verbunden werden. Diese Lösung ermöglicht zwar eine exakt einheitliche Beabstandung der Geländerpfosten, und ermöglicht somit auch beispielsweise den Einsatz von standardisierten Glasfüllelementen, doch handelt es sich bei dieser Lösung um eine recht aufwändig in Komplettbauweise herzustellende, große und auch schwere einteilige Stahlschweißkonstruktion, die bis zur Baustelle transportiert, und dort auf den Randbereich der Bodenplatte aufgesetzt, ausgerichtet und nachfolgend mit der Bodenplatte verbunden werden muss.

Dies erfordert neben einem hohen Aufwand in der Fertigungsvorbereitung nochmals einen hohen Transport- und Montageaufwand.

Die vorgenannte Lösung hat dabei den Nachteil, dass diese Lösung einerseits über keinen Randabschluss zum Bodenbelag, und damit auch über keinen Einlauf des Bodenbelages in die Rinne verfügt.

Mit der DE 10 2004 014 071 A1 wird nun eine Vorrichtung zur Randausbildung von Balkonen vorgestellt, welche aus vielen Einzelteilen besteht, die nun alle separat montiert werden müssen. Dabei kann auch diese Lösung nicht nur bei Neubau sondern auch zur Sanierung von Balkonen oder Terrassen eingesetzt werden, und ermöglicht, entsprechend den baustatischen Gegebenheiten, zudem eine Vergrößerung der Nutzfläche des Balkons.

Diese Lösung bestehend aus einer Vielzahl im Abstand von ca. 80 cm stirnseitig separat nebeneinander an der Balkonplatte anzuordnenden, aufwendig auszurichtenden Halterelementen, die eine exakt einheitliche Beabstandung der Geländerpfosten nicht ermöglichen, und auf die dann Rinnenbleche aufgelegt und Geländerpfosten aufgesteckt werden.

Um jedoch die erforderliche Stabilität der voneinander beabstandet, stirnseitig an der Balkonplatte angeordneten Geländerpfosten zu gewährleisten, müssen am Untergurt der Balkonplatte aufwändig zu montierende, und die Unteransicht der Balkone optisch stark beeinträchtigende Stützstreben angeordnet werden, die die stirnseitig an der Balkonplatte befestigten Halterelemente mittragen.

In der EP 1 736 605 B1, wie auch in der EP 1 980 675 B1 werden nun grundsätzlich andere Randeinfassungen für Balkone vorbeschrieben, die ebenfalls Stahlschweißkonstruktionen, jedoch mit Betonverankerungen sind, und als Zargen bezeichnet werden.

Auch an diesen Zargen sind Regenrinnen und Balkongeländerpfostenbefestigungen angeordnet. Im Gegensatz zu den vorgenannten Bauformen wird bei diesen Lösungen jedoch nicht zuerst ein Balkonboden bereitgestellt an dem die Randeinfassung angeschraubt werden kann. Auch diese Balkonzargen werden in der Werkstatt verschweißt und beispielsweise als verzinkte Schweißkonstruktion zur Baustelle geliefert.

Dort werden die Zargen am Bauwerk als Balkonrahmen montiert und anschließend vor Ort mit Ortbeton ausgegossen und dabei die Balkonplatte hergestellt.

Balkonsanierungen sind mit dieser Lösung nicht beabsichtigt und auch nicht möglich.

Auf Grund der großen Unterschiede in den technologischen Abläufen bei der Balkonfertigung sind diese letztgenannten Lösungen nicht mit den zuvor genannten Lösungen vergleichbar.

Grundsätzlich ist jedoch festzustellen, dass Arbeiten, die der Herstellung, der Änderung aber auch der Sanierung von sensiblen Gebäudeteilen, wie eben auch Balkonen, dienen, häufig darunter leiden, dass sehr viele verschiedene Handwerker, z.B. Betonbauer, Mauer, Putzer, Dachdecker, Installateure, Schlosser, Estrich-, und Fliesenleger an diesem Gebäudeteil tätig werden müssen.

Da die einzelnen Handwerker jedoch zumeist nur auf das eigene Gewerke fixiert sind, und die Auswirkungen ihrer Arbeit auf die andere Gewerke unterschätzen, bzw. zu wenig berücksichtigen, und meist eine alle Gewerke umfassende Detailplanung unterbleibt, entstehen sehr häufig Folgeschäden, die beispielsweise aus unsachgemäßen Verankerung der Geländerstützen, unfachmännischer Abdichtung, dem Fehlen von Entwässerungseinrichtungen oder der ungünstige Anordnung der Entwässerungsstellen u.v.a.m. resultieren.

Daher liegt der Erfindung die Aufgabe zugrunde, eine Randeinfassung für bereits am Bauwerk vorhandene Bodenplatten von Balkon- und Terrassenböden und ähnlichen zu entwickeln, welche sowohl bei Neubauten wie auch bei Sanierungsarbeiten eingesetzt werden können und die die vorgenannten Nachteile des Standes der Technik nicht aufweist, insbesondere bei unterschiedlichsten baustatischen Gegebenheiten stets mit minimierten Fertigungs- und Montageaufwand eine sichere Geländerbefestigung und eine zuverlässige Balkonentwässerung selbst bei gewerkeübergreifender Anbindung der erfindungsgemäßen Randeinfassung an die Bodenplatte gewährleistet, und die, in einer der erfindungsgemäß möglichen Ausführungsformen, beispielsweise wenn bei Bodenplatten von Terrassenböden gewünscht, selbst eine kältebrückenfreie Montage der erfindungsgemäßen Randeinfassung an jeder Bodenplatte ermöglicht.

Erfindungsgemäß wird diese Aufgabe durch eine Randeinfassung 1 für Balkon- und Terrassenböden mit Geländerbefestigung 2 und Balkonentwässerung 3 für den Einsatz bei Neubauten und Sanierungsarbeiten zur Befestigung an einer am Bauwerk vorhandenen Bodenplatte 4 eines Balkon- und Terrassenbodens nach den Merkmalen des Hauptanspruches der Erfindung gelöst.
Vorteilhafte Ausführungen, Einzelheiten und Merkmale der Erfindung ergeben sich aus den Unteransprüchen sowie der nachfolgenden Beschreibung der erfindungsgemäßen Ausführungsbeispiele in Verbindung mit den Zeichnungen zur erfindungsgemäßen Lösung.

Nachfolgend soll nun die Erfindung an Hand von zwei Ausführungsbeispielen in Verbindung mit 4 Figuren näher erläutert werden.

Es zeigen dabei:
- Figur 1 :: die erfindungsgemäße Randeinfassung 1 für Balkon- und Terrassenböden mit der Rahmenprofilbauform "Vollglasgeländerträger" mit stirnseitiger Anordnung an der Bodenplatte 4 in einer Explosivdarstellung;
- Figur 2 :: eine mögliche Bauform der erfindungsgemäße Randeinfassung 1 für Balkon- und Terrassenböden mit einer Rahmenprofilbauform "Pfostenträger/Stegpfosten" vor der Montage in einer Explosivdarstellung;
- Figur 3 :: die erfindungsgemäße Randeinfassung 1 für Balkon- und Terrassenböden mit einer Rahmenprofilbauform "Pfostenträger/Rohrpfosten" in wärmebrückenfreier Anordnung auf/an der Bodenplatte 4 eines Terrassenbodens in einer Explosivdarstellung;
- Figur 4 :: die erfindungsgemäße Randeinfassung 1 für Balkon- und Terrassenböden mit einer Rahmenprofilbauform "Pfostenträger/Stegpfosten" auf/an der Bodenplatte 4 eines Balkons, mit weiteren dem erfindungsgemäßen Rahmenprofil benachbarten Bauteilen, wie einem Endabschlusselement 50, einem Eckelement 49 und einer, die Entwässerungskammern 34 der benachbarten Bauteile leckagesicher verbindende Entwässerungsbrücke 51 (hier zwischen dem Rahmenprofil und dem Eckelement 49 angeordnet), in einer Explosivdarstellung.

In den Figuren 1 bis 4 ist die erfindungsgemäße Randeinfassung 1 für Balkon- und Terrassenböden mit Geländerbefestigung 2 und Balkonentwässerung 3 vor der Montage wie auch im Endmontagezustand in unterschiedlichen Einsatzfällen dargestellt. Die erfindungsgemäße Randeinfassung 1 kann sowohl bei Neubauten wie auch im Rahmen von Sanierungsarbeiten an/auf einer am Bauwerk vorhandenen Bodenplatte 4 eines Balkons wie aber auch an/auf einem Terrassenboden angeordnet werden.

Selbstverständlich kann die in den Figuren 1 und 4 dargestellte ausschließlich stirnseitige Befestigung des erfindungsgemäßen Rahmenprofils 5 an der Bodenplatte, auch analog der Darstellung nach in Figur 3, d.h. sowohl auf wie auch stirnseitig an der Bodenplatte 4 eines Balkon- und Terrassenbodens, erfolgen.

Erfindungsgemäß zeichnen sich jedoch alle in den Figuren 1 bis 4 dargestellten, erfindungsgemäßen Rahmenprofilbauformen dadurch aus, dass für die erfindungsgemäßen Randeinfassungen 1 ein Rahmenprofil 5, vorzugsweise ein stranggepresstes Leichtmetallprofil aus Aluminium eingesetzt ist, welches eine Anlageplatte 6, mit einem am oberen Ende der Anlageplatte 6 angeordneten Hakensteg 7, einer parallel zur Anlageplatte 6 angeordneten Geländerplatte 8, einer am unteren Ende der Geländerplatte 8 angeordneten, die Anlageplatte 6 mit der Geländerplatte 8 derart miteinander verbindende Befestigungsplatte 9 aufweist, dass die Anlageplatte 6 die Befestigungsplatte 9 um einen Wandbefestigungssteg 10 und die Befestigungsplatte 9 die Geländerplatte 8 um einen Befestigungssteg 11 überragt, und zudem an der Anlageplatte 6, unterhalb des Hakensteges 7, ein Durchlasssteg 12 angeordnet ist, der ebenfalls die Anlageplatte 6 mit der Geländerplatte 8 verbindet, und dabei zwischen der Anlageplatte 6, dem Durchlasssteg 12, der Geländerplatte 8 und der Befestigungsplatte 9 eine Entwässerungskammer 34 ausbildet.

Erfindungswesentlich ist dabei, dass die Geländerplatte 8 den Durchlasssteg 12 um einen Anschlusssteg 13 überragt, und dass zur Geländerbefestigung an der Oberseite der Befestigungsplatte 9, ein mit dem Befestigungssteg 11 und der Geländerplatte 8 verbundenes, wie in der Figur 1 dargestelltes Geländerstützelement 14 in der Bauform eines Glasaufnahmeprofils 37, oder ein mit der Geländerplatte 8 verbundenes, wie in den Figuren 2, 3 und 4 dargestelltes Geländerstützelement 14 in der Bauform eines Pfostenpositionierungssteges 43 angeordnet ist, und dass hakenstegseitig an der Geländerplatte 8, zwischen der Geländerplatte 8 und dem Durchlasssteg 12 ein Ablaufsteg 15 angeordnet ist, wobei im oberen Verbindungsbereich der Geländerplatte 8 mit dem Ablaufsteg 15, im Ablaufsteg 15, eine von der Geländerplatte 8 parallel beabstandete Anschlussführungsnut 16 angeordnet ist.

Erfindungsgemäß ist dieses erfindungsgemäße Rahmenprofil 5 entlang seines Hakensteges 7, mit an der Bodenplatte 4, wie in den Figuren 1 oder 4 dargestellt, bzw. auf der Bodenplatte 4, wie in der Figur 3 dargestellt, mittels voneinander beabstandet angeordneten Befestigungshakenelementen 18, in den Figuren 1 und 4 haben diese die Ausführungsform von Hakenplatten 41 und in der Figur 3 die Ausführungsform von Auflagekeilen 42, verbunden. Erfindungswesentlich ist aber auch, dass, wie ebenfalls in den Figuren 1 bis 4 dargestellt, im Montagezustand zwischen der Bodenplatte 4 und dem Rahmenprofil 5 ein Anschlussprofil 19 mit einer Auflageplatte 20, einem an der Auflageplatte 20 angeordneten, die Auflageplatte 20 bis in Höhe der Oberkante des Geländerstützelementes 14 überragenden Haltesteg 21 mit einem am oberen Ende des Haltesteges 21 angeordneten, zum Geländerstützelement 14 hin ausgerichteten Distanzsteg 22, und einem am Haltesteg 21 der Auflageplatte 20 etwa gegenüberliegend angeordneten Entwässerungssteg 23 mit einem im Randbereich am Entwässerungssteg 23 angeordneten mit der Anschlussführungsnut 16 in Wirkverbindung tretenden Arretierungssteg 24, und einem unterhalb der Auflageplatte 20 im Bereich des Hakensteges 7 angeordneten mit einer Hakenstegauflage 25 und einer Hakensteganlage 26 versehenen Abstützeinheit 27 angeordnet ist.

Dadurch wird eine exakte, sichere und zuverlässige Positionierung des Anschlussprofils 19 gegenüber der Bodenplatte 4 und zugleich gegenüber dem Rahmenprofil 5 gewährleistet, und so gleichzeitig bei minimierten Fertigungs- und Montageaufwand neben einer sicheren Geländerbefestigung gleichzeitig eine optimale, zuverlässige und sichere Balkonentwässerung selbst bei gewerkeübergreifender Anbindung der erfindungsgemäßen Randeinfassung 1 an die Bodenplatte 4 gewährleistet.

In diesem Zusammenhang ist ebenfalls erfindungswesentlich, dass jeweils voneinander beabstandet, sowohl (wie in den Figuren 2, 3 und 4 dargestellt) haltestegseitig in der Auflageplatte 20 und/oder (wie in der Figur 1 dargestellt) auflagenplattenseitig im Haltesteg 21, und zudem auch im Entwässerungssteg 23, und darüber hinaus auch im Durchlasssteg 12, zwischen der Anlageplatte 6 und dem Ablaufsteg 15, Wasserdurchlassöffnungen 28 angeordnet sind. Wesentlich ist dabei auch, das beispielsweise das Regenwasser über die Entwässerungsrille 36 in das "Innere" der erfindungsgemäßen Randeinfassung 1 eintreten kann und dort erfindungsgemäß zur Entwässerungskammer 34 hin abläuft, wobei in Fließrichtung des Wassers, zur Entwässerungskammer 34 hin, die vorgenannten Wasserdurchlassöffnungen 28 einen immer größer werdenden Querschnitt aufweisen, so dass mittels der erfindungsgemäßen Randeinfassung 1 eine zuverlässige Entwässerung des auf einer Sperrschicht 46 angeordneten Bodenbelages 47 wie auch des gesamten jeweiligen Balkon- oder Terrassenbodens gewährleistet ist.

Bei der, in der Figur 1 dargestellten, erfindungsgemäßen Bauform sind, die Befestigungshakenelemente 18 als Hakenplatten 41 ausgeführt, die entsprechend den jeweils vorliegenden baustatischen Gegebenheiten (d.h. dort wo am besten möglich) am Seitenrand der Bodenplatte 4 voneinander gleichmäßig, oder ungleichmäßig beabstandet so angeordnet werden, dass diese linienförmig ausgerichtet sind und dabei die gewählte Beabstandung und Anordnung die erforderliche Lasteinleitung in die Balkonplatte gewährleistet. Erfindungswesentlich ist dabei, dass im Wandbefestigungssteg 10 Wandbefestigungsaufnahmen 29 angeordnet sind, die mit am Seitenrand der Bodenplatte 4 erfindungsgemäß anzuordnenden Stützelementen 35 in Wirkverbindung treten und dabei in den im Wandbefestigungssteg 10 angeordneten Wandbefestigungsaufnahmen 29 lagefixiert werden, so dass das erfindungsgemäße Rahmenprofil 5 mit dem Wandbefestigungssteg 10 exakt, zuverlässig und lagesicher an der Bodenplatte 4 positioniert ist.

Vorteilhaft ist dabei, wie beispielsweise auch in der Figur 1 dargestellt, wenn der Wandbefestigungssteg 10 des erfindungsgemäßen Rahmenprofils 5 mittels der vorgenannten Stützelemente 35, hier in der Bauform von Befestigungsschrauben, durch die Hakenplatten 41 hindurch gegen den Seitenrand der Bodenplatte 4 verspannt werden kann.

Erfindungswesentlich ist, wie ebenfalls in der Figur 1 dargestellt, wenn als Geländerstützelement 14 am Rahmenprofil 5 ein Glasaufnahmeprofil 37 angeordnet ist, in das eine Glasgeländerplatte 38 eingesteckt, exakt lagesicher positioniert und zuverlässig verspannt, und gleichzeitig mittels von ebenfalls in der Figur 1 dargestellter Dichtlippen 48, gegenüber von in das Glasaufnahmeprofil 37 eintretendem Regenwasser o. ä. abgedichtet wird. Erfindungswesentlich ist auch, dass, wie ebenfalls in der Figur 1 dargestellt, in dem als Boden der Entwässerungskammer 34 dienenden Bereich der Befestigungsplatte 9 eine Wasserablauföffnung 39 angeordnet ist, an der ein Fallrohranschlusselement 40 flüssigkeitsdicht angeordnet wird, um so eine zuverlässige Wasserableitung des sich in der Entwässerungskammer 34 des erfindungsgemäßen Rahmenprofils 5 ansammelnden Wassers zu gewährleisten.

Erfindungsgemäß ist/sind am unteren, dem freien Randbereich des Wandbefestigungssteges 10 und/oder am freien Randbereich des Befestigungssteges 11 der Befestigungsplatte 9 ein/mehrere Blendenbefestigungssteg/e 32 angeordnet, an denen das in der Figur 1 dargestellte Profilverkleidungselement 33 befestigt ist, welches die sonst noch sichtbar bleibenden "Montagestellen" optisch verdeckt.

Die Figuren 2 bis 4 zeigen nun das erfindungsgemäße Rahmenprofil 5 in einer anderen Rahmenprofilbauform, und zwar in der Rahmenprofilbauform "Pfostenträger", d.h. zur Anordnung von unterschiedlichsten Geländerpfosten 44 am erfindungsgemäße Rahmenprofil 5.

Erfindungsgemäß ist dabei, dass als Geländerstützelement 14 am Rahmenprofil 5 neben den Befestigungssteg 11 ein am oberen Ende der Geländerplatte 8 angeordneter, parallel zum Befestigungssteg 11 verlaufender Pfostenpositionierungssteg 43 angeordnet ist, wobei sowohl im/am Befestigungssteg 11 wie auch im/am Pfostenpositionierungssteg 43 einander zugeordnete Geländerpfostenbefestigungen 17 angeordnet sind, die eine exakte und zuverlässige Befestigung von Geländerpfosten 44 am Rahmenprofil 5 gewährleisten.

So können, wie in den Figuren 3 und 4 dargestellt, die Geländerpfosten 44 an bzw. in diesen im/am Befestigungssteg 11 wie auch im/am Pfostenpositionierungssteg 43 angeordneten Geländerpfostenbefestigungen 17 exakt voneinander beabstandet positioniert, und gleichzeitig in den Geländerpfostenbefestigungen 17 verspannt werden.

Eine der möglichen Ausführungsformen sind dabei die in der Figur 3 explosiv dargestellten Befestigungsschrauben.

Erfindungswesentlich ist dabei auch, dass auch bei dieser Bauform am unteren, dem freien Randbereich des Wandbefestigungssteges 10 und/oder am freien Randbereich des Befestigungssteges 11 der Befestigungsplatte 9 ein/mehrere Blendenbefestigungssteg/e 32 angeordnet sind/ist, in/an den/denen Profilverkleidungselemente 33, wie beispielsweise in den Figuren 1 und 2 dargestellt, befestigt ist.

Wesentlich ist aber auch, dass sowohl am unteren, dem freien Randbereich des Wandbefestigungssteges 10 wie auch am freien Randbereich des Pfostenpositionierungssteges 43 jeweils ein gleichartiger/ungleichartiger Blendenbefestigungssteg 32 angeordnet ist, an/in den/denen ein Profilverkleidungselement 33 befestigt ist, und der am Pfostenpositionierungssteg 43 angeordnete Blendenbefestigungssteg 32 den Außenrand des Befestigungssteges 11 überragt, so dass wie in der Figur 4 dargestellt, auch ein großflächigeres Profilverkleidungselement 33 eingesetzt werden kann, welches wie in der Figur 4 dargestellt, alle Montagebereiche, d.h. auch die der Geländerpfosten 44, großflächig abdeckt.

Die Figur 4 zeigt dabei zudem die erfindungsgemäße Randeinfassung 1 für Balkon- und Terrassenböden in der Rahmenprofilbauform "Pfostenträger/Stegpfosten" an der Bodenplatte 4 eines Balkons mit den dem erfindungsgemäßen Rahmenprofil 5 benachbarten Bauteilen, wie einem einerseits des erfindungsgemäßen Rahmenprofils 5 angeordneten Endabschlusselement 50 und einem andererseits des erfindungsgemäßen Rahmenprofils 5 angeordneten Eckelement 49, mit einer im Eckelement 49 angeordneten Entwässerungskammer 34 und einer die Entwässerungskammern 34 der benachbarten Bauteile leckagesicher verbindende Entwässerungsbrücke 51, wie hier zwischen dem Rahmenprofil 5 und dem Eckelement 49 angeordnet, in einer Explosivdarstellung.

So wie in dieser Figur 4 dargestellt, können die erfindungsgemäßen Rahmenprofile 5 nicht nur mit den Eckelementen 49, sondern selbstverständlich auch untereinander leckagesicher und exakt ausgerichtet miteinander verbunden werden.

In diesem Zusammenhang ist kennzeichnend, dass im Rahmenprofil 5 und/oder im Eckelement 49 mehrere Bolzenaufnahmenuten 30 angeordnet sind, in denen Führungsbolzen 31 exakt lagepositioniert werden können, welche gewährleisten, dass mehrere Elemente des Rahmenprofils 5 und/oder Eckelemente 49 mit ihren Entwässerungskammern 34, aber auch die Endabschlusselemente 50, stets zuverlässig positioniert und exakt ausgerichtet miteinander verbunden werden können.

In dem in der Figur 3 dargestellten Ausführungsbeispiel werden als Befestigungshakenelemente 18 nun Auflagehakenkeilen 42 eingesetzt, die auf der Bodenplatte 4 wiederum mittels Befestigungsschrauben voneinander beabstandet angeordnet werden, jedoch in dieser Bauform neben einer Befestigung des erfindungsgemäßen Rahmenprofils 5 direkt am Rand der Bodenplatte 4, analog zur Darstellung nach Figur 1, nun auch eine randseitig beabstandete, auf der Bodenplatte "kältebrückenfreie", in der Figur 3 dargestellte, erfindungsgemäße Anordnung ermöglicht.

Erfindungsgemäß sind bei dieser "kältebrückenfreien" Ausführungsform, die Auflagehakenkeile 42 auskragend, d.h. die Bodenplatte 4 überragend, angeordnet, so dass das erfindungsgemäße Rahmenprofil 5 mittels seines Hakensteges 7 an den nebeneinander angeordneten, und in Linie ausgerichteten Haken der Auflagehakenkeile 42, wie in Figur 3 dargestellt, d.h. mit vollflächiger Dämmung 45 (hier mit Wärmedämmplatten) mit nur punktförmiger Wärmeübertragung, d.h. kältebrückenfrei, angeordnet werden kann.

Auch dieser Lösung sind, wie ebenfalls in der Figur 3 dargestellt, im Wandbefestigungssteg 10 wiederum Wandbefestigungsaufnahmen 29 angeordnet, die im Rahmen der kältebrückenfreien Anordnung der erfindungsgemäßen Randeinfassung 1 am Seitenrand der Bodenplatte 4 in Form von Distanzhaltern (hier wird der Wandbefestigungssteg 10 in den Wandbefestigungsaufnahmen 29 mittels am Seitenrand der Bodenplatte 4 angeordneten Gewindebolzen abgestützt), die als Stützelemente 35 fungieren und den Wandbefestigungssteg 10 zwischen zwei auf dem Gewindebolzen angeordneten Schrauben im Anlagebereich der Anlageplatte 6 "an" der Dämmung 45 verspannen.

Mittels der erfindungsgemäßen Lösung ist es gelungen eine Randeinfassung für bereits am Bauwerk vorhandene Bodenplatten von Balkon- und Terrassenböden und ähnliche bereitzustellen, welche sowohl bei Neubauten wie auch bei Sanierungsarbeiten eingesetzt werden kann, und die die vorgenannten Nachteile des Standes der Technik nicht aufweist, insbesondere bei unterschiedlichsten baustatischen Gegebenheiten stets mit minimierten Fertigungs- und Montageaufwand eine sichere Geländerbefestigung und eine zuverlässige Balkonentwässerung selbst bei gewerkeübergreifender Anbindung der erfindungsgemäßen Randeinfassung an die Bodenplatte gewährleistet, da die miteinander in Wirkverbindung tretenden Bauteile und auch deren Beabstandung, nach ordnungsgemäßer Montage der Befestigungshakenelemente 18 an bzw. auf der Bodenplatte 4, wie auch alle weiteren Anschlussmaße sich auf Grund des baukastenförmigen Aufbaus der erfindungsgemäßen Lösung zwingend, d.h. eigentlich "von selbst", ergeben.

### Bezugszeichenzusammenstellung

- 1: Randeinfassung
- 2: Geländerbefestigung
- 3: Balkonentwässerung
- 4: Bodenplatte
- 5: Rahmenprofil
- 6: Anlageplatte
- 7: Hakensteg
- 8: Geländerplatte
- 9: Befestigungsplatte
- 10: Wandbefestigungssteg
- 11: Befestigungssteg
- 12: Durchlasssteg
- 13: Anschlusssteg
- 14: Geländerstützelement
- 15: Ablaufsteg
- 16: Anschlussführungsnut
- 17: Geländerpfostenbefestigung
- 18: Befestigungshakenelement
- 19: Anschlussprofil
- 20: Auflageplatte
- 21: Haltesteg
- 22: Distanzsteg
- 23: Entwässerungssteg
- 24: Arretierungssteg
- 25: Hakenstegauflage
- 26: Hakensteganlage
- 27: Abstützeinheit
- 28: Wasserdurchlassöffnung
- 29: Wandbefestigungsaufnahme
- 30: Bolzenaufnahmenut
- 31: Führungsbolzen
- 32: Blendenbefestigungssteg
- 33: Profilverkleidungselement
- 34: Entwässerungskammer
- 35: Stützelemente
- 36: Entwässerungsrille
- 37: Glasaufnahmeprofil
- 38: Glasgeländerplatte
- 39: Wasserablauföffnung
- 40: Fallrohranschlusselement
- 41: Hakenplatte
- 42: Auflagehakenkeile
- 43: Pfostenpositionierungssteg
- 44: Geländerpfosten
- 45: Dämmung
- 46: Sperrschicht
- 47: Bodenbelag
- 48: Dichtlippe
- 49: Eckelement
- 50: Endabschlusselement
- 51: Entwässerungsbrücke

## Patentansprüche

1. Randeinfassung (1) für Balkon- und Terrassenböden mit Geländerbefestigung (2) und Balkonentwässerung (3) für den Einsatz bei Neubauten und Sanierungsarbeiten zur Befestigung an einer am Bauwerk vorhandenen Bodenplatte (4) eines Balkon- und Terrassenbodens, **dadurch gekennzeichnet,**
- **dass** für die Randeinfassung ein Rahmenprofil (5) eingesetzt ist, welches eine Anlageplatte (6), mit einem am oberen Ende der Anlageplatte (6) angeordneten Hakensteg (7), einer parallel zur Anlageplatte (6) angeordneten Geländerplatte (8), einer am unteren Ende der Geländerplatte (8) angeordneten, die Anlageplatte (6) mit der Geländerplatte (8) derart miteinander verbindende Befestigungsplatte (9) aufweist, dass die Anlageplatte (6) die Befestigungsplatte (9) um einen Wandbefestigungssteg (10), und die Befestigungsplatte (9) die Geländerplatte (8) um einen Befestigungssteg (11) überragt, und zudem an der Anlageplatte (6), unterhalb des Hakensteges (7) ein Durchlasssteg (12) angeordnet ist, der ebenfalls die Anlageplatte (6) mit der Geländerplatte (8) verbindet, und dabei zwischen der Anlageplatte (6), dem Durchlasssteg (12), der Geländerplatte (8) und der Befestigungsplatte (9) eine Entwässerungskammer (34) ausbildet, wobei die Geländerplatte (8) den Durchlasssteg (12) um einen Anschlusssteg (13) überragt, und an der Geländerplatte (8) und/oder dem Befestigungssteg (11), ein mit dem Befestigungssteg (11) und/oder der Geländerplatte (8) zur Geländerbefestigung verbundenes Geländerstützelement (14) angeordnet ist, und hakenstegseitig an der Geländerplatte (8), zwischen der Geländerplatte (8) und dem Durchlasssteg (12) ein Ablaufsteg (15) angeordnet ist, wobei im oberen Verbindungsbereich der Geländerplatte (8) mit dem Ablaufsteg (15), im Ablaufsteg (15), eine von der Geländerplatte (8) parallel beabstandete Anschlussführungsnut (16) angeordnet ist, und
- **dass** dieses Rahmenprofil (5) entlang des Hakensteges (7) des erfindungsgemäßen Rahmenprofils (5), mit der Bodenplatte (4), mittels voneinander beabstandeter am Seitenrand der Bodenplatte (4) oder auf der Bodenplatte (4) angeordneter Befestigungshakenelemente (18), verbunden ist, und
- **dass** im Wandbefestigungssteg (10) Wandbefestigungsaufnahmen (29) angeordnet sind, die mit am Seitenrand der Bodenplatte (4) erfindungsgemäß anzuordnenden Stützelementen (35) in Wirkverbindung treten und dabei in den im Wandbefestigungssteg (10) angeordnete Wandbefestigungsaufnahmen (29) lagefixiert sind, und
- **dass** im Montagezustand zwischen der Bodenplatte (4) und dem Rahmenprofil (5) ein Anschlussprofil (19) mit einer Auflageplatte (20), einem an der Auflageplatte (20) angeordneten, die Auflageplatte (20) bis in Höhe der Oberkante des Geländerstützelementes (14) überragenden Haltesteg (21) mit einem am oberen Ende des Haltesteges (21) angeordneten, zum Geländerstützelement (14) hin ausgerichteten Distanzsteg (22), und einem am Haltesteg (21) der Auflageplatte (20) etwa gegenüberliegend angeordneten Entwässerungssteg (23) mit einem im Randbereich am Entwässerungssteg (23) angeordneten mit der Anschlussführungsnut (16) in Wirkverbindung tretenden Arretierungssteg (24), und einem unterhalb der Auflageplatte (20) im Bereich des Hakensteges (7) angeordneten mit einer Hakenstegauflage (25) und einer Hakensteganlage (26) versehenen Abstützeinheit (27) angeordnet sind, und
- **dass** voneinander jeweils beabstandet, sowohl haltestegseitig in der Auflageplatte (20) und/oder auflagenplattenseitig im Haltesteg (21), wie zudem auch im Entwässerungssteg (23) und zwischen der Anlageplatte (6) und dem Ablaufsteg (15) im Durchlasssteg (12), Wasserdurchlassöffnungen (28) angeordnet sind.

2. Randeinfassung (1) für Balkon- und Terrassenböden nach Anspruch 1, **dadurch gekennzeichnet, dass** als Geländerstützelement (14) am Rahmenprofil (5) ein Glasaufnahmeprofil (37) angeordnet ist.

3. Randeinfassung (1) für Balkon- und Terrassenböden nach Anspruch 1, **dadurch gekennzeichnet, dass** als Geländerstützelement (14) am Rahmenprofil (5) neben den Befestigungssteg (11) ein am oberen Ende der Geländerplatte (8) angeordneter, parallel zum Befestigungssteg (11) verlaufender Pfostenpositionierungssteg (43) angeordnet ist, wobei sowohl im/am Befestigungssteg (11) wie auch im/am Pfostenpositionierungssteg (43) einander zugeordnete Geländerpfostenbefestigungen (17) angeordnet sind, die eine exakte und zuverlässige Befestigung von Geländerpfosten (44) am Rahmenprofil (5) gewährleisten.

4. Randeinfassung (1) für Balkon- und Terrassenböden nach einem oder mehreren der Ansprüche 1 bis 3, **dadurch gekennzeichnet, dass** für die Randeinfassung (1) als Rahmenprofil (5), vorzugsweise ein stranggepresstes Leichtmetallprofil aus Aluminium eingesetzt wird.

5. Randeinfassung (1) für Balkon- und Terrassenböden nach einem oder mehreren der Ansprüche 1 bis 4, **dadurch gekennzeichnet, dass** Wasserdurchlassöffnungen (28) in Fließrichtung des Wassers, d.h. zur Entwässerungskammer (34) hin, einen immer größer werdenden Querschnitt aufweisen.

6. Randeinfassung (1) für Balkon- und Terrassenböden nach einem oder mehreren der Ansprüche 1 bis 5, **dadurch gekennzeichnet, dass** die Rahmenprofile (5) sowohl untereinander, wie auch über Eckelemente (49) miteinander verbunden werden.

7. Randeinfassung (1) für Balkon- und Terrassenböden nach einem oder mehreren der Ansprüche 1 bis 6, **dadurch gekennzeichnet, dass** endseitig am erfindungsgemäßen Rahmenprofil (5) ein Endabschlusselement (50) angeordnet ist.

8. Randeinfassung (1) für Balkon- und Terrassenböden nach Anspruch 6 oder Anspruch 7, **dadurch gekennzeichnet, dass** im Eckelement (49) dem erfindungsgemäßen Rahmenprofil (5) zugeordnet angeordnete Entwässerungskammer (34) angeordnet sind.

9. Randeinfassung (1) für Balkon- und Terrassenböden nach einem oder mehreren der Ansprüche 1 bis 8, **dadurch gekennzeichnet, dass** in dem als Boden der Entwässerungskammer (34) dienenden Bereich der Befestigungsplatte (9) eine Wasserablauföffnung (39) angeordnet ist, an der ein Fallrohranschlusselement (40) flüssigkeitsdicht angeordnet wird.

10. Randeinfassung (1) für Balkon- und Terrassenböden nach einem oder mehreren der Ansprüche 1 bis 9, **dadurch gekennzeichnet, dass** zwischen den Entwässerungskammern (34) der benachbarten Bauteile eine leckagesichere Entwässerungsbrücke (51) angeordnet ist.

11. Randeinfassung (1) für Balkon- und Terrassenböden nach einem oder mehreren der Ansprüche 1 bis 10, **dadurch gekennzeichnet, dass** im Rahmenprofil (5) und/oder im Eckelement (49) mehrere Bolzenaufnahmenuten (30) angeordnet sind, in denen Führungsbolzen (31) exakt lagepositioniert werden können, so dass mehrere Elemente des Rahmenprofils (5) und/oder Eckelemente (49) mit ihren Entwässerungskammern (34) wie auch die Endabschlusselemente (50) exakt ausgerichtet flüssigkeitsdicht miteinander verbunden werden können.

12. Randeinfassung (1) für Balkon- und Terrassenböden nach einem oder mehreren der Ansprüche 1 bis 11, **dadurch gekennzeichnet, dass** am unteren, dem freien Randbereich des Wandbefestigungssteges (10) und/oder am freien Randbereich des Befestigungssteges (11) der Befestigungsplatte (9) ein/mehrere Blendenbefestigungssteg/e (32) angeordnet sind/ist, an/in denen ein Profilverkleidungselement (33) befestigt ist.

13. Randeinfassung (1) für Balkon- und Terrassenböden nach einem oder mehreren der Ansprüche 3 bis 12, **dadurch gekennzeichnet, dass** ein am Pfostenpositionierungssteg (43) angeordneter Blendenbefestigungssteg (32) den Außenrand des Befestigungssteges (11) überragt, und sowohl am unteren, dem freien Randbereich des Wandbefestigungssteges (10) wie auch am freien Randbereich des Pfostenpositionierungssteges (43) jeweils ein gleichartiger/ungleichartiger Blendenbefestigungssteg (32) angeordnet ist, an/in denen ein Profilverkleidungselement (33) befestigt ist.
